# EUROPÄISCHE PATENTSCHRIFT

(11) **EP 0 319 811 B1**
(45) Veröffentlichungstag und Bekanntmachung des Hinweises auf die Patenterteilung: **20.01.1993**
(21) Anmeldenummer: 88119745.3
(22) Anmeldetag: 26.11.1988
(51) Int. Cl.: E02D 29/14, E05C 3/04

(54) **Verriegelungsvorrichtung zur formschlüssigen Halterung eines Deckels oder Rostes in einem Rahmen**
Sealing device for interlockingly maintaining a cover on a grating in a frame
Dispositif de verrouillage pour maintien interactif d'un couvercle ou d'une grille dans un cadre

(30) Priorität: 07.12.1987 CH 4777/87
(43) Veröffentlichungstag der Anmeldung: 14.06.1989
(73) Patentinhaber: VON ROLL AG, 4563 Gerlafingen (CH)
(72) Erfinder: Spiess, Hansruedi, CH-2800 Delémont (CH); Galvanetto, François, CH-2942 Alle (CH)
(74) Vertreter: EGLI-EUROPEAN PATENT ATTORNEYS

(56) Entgegenhaltungen:
- GB-A- 22 800
- GB-A- 257 318
- US-A- 1 691 975
- US-A- 2 800 090

## Beschreibung

Die Erfindung betrifft einen Rahmen und einen in demselben abgestützten Deckel oder Rost mit mindestens einer Verriegelungsvorrichtung gemäss dem Oberbegriff des Anspruchs 1.

Derartige Rahmen mit Deckeln oder Rosten werden zum Abschliessen von Schächten und Bodenöffnungen verwendet.

Insbesondere bei verhältnismassig leichter Ausbildung des Deckels oder Rostes stellt sich das Problem der Sicherung desselben gegen unbeabsichtigtes oder auch mutwilliges Entfernen.

Zur Lösung dieses Problems sind bereits viele Vorschläge gemacht worden. So zeigt die GB-A-257 318 einen gattungsgemässen Rahmen und Deckel, bei welchem die Arme der Verriegelungsvorrichtung, von denen nur einer der Verriegelung, der andere jedoch der Erleichterung des Abhebens des Deckels dient, starr und gerade ausgebildet sind. Sie werden offenbar durch Reibung, welche jedoch nur in einem sehr engen Bereich in der Nachbarschaft der Verriegelungsstellung auftritt, in derselben gehalten, sodass verhältnismässig leicht eine unbeabsichtigte Entriegelung eintreten kann.

Aus der US-A-2 800 090 ist ein Tresor bekannt, welcher ebenfalls eine Verriegelungsvorrichtung aufweist, bei welcher Arme hinter Vorsprünge an einem Türrahmen greifen. Die Arme sind jedoch auch hier gerade und offenbar im wesentlichen starr ausgebildet und dürften deshalb ebenfalls nur in einem engen Winkelbereich mit den besagten Vorsprüngen in einem hohe Reibungskräfte sichernden Kontakt stehen.

Aus der GB-A-22 800 ist ein Verschluss für Blechbüchsen bekannt mit einer im unbelasteten Zustand offenbar geraden elastischen Lasche, welche um ihren Befestigungspunkt am Deckel der Büchse drehbar ist und deren Enden bei der Verriegelung des Deckels unter elastischer Deformation der Lasche Führungskulissen entlanggeführt werden.

Aufgabe der Erfindung ist es, gattungsgemässe Vorrichtungen so auszubilden, dass die Arme einer geschlossenen Verriegelungsvorrichtung jeweils unter elastischer Deformation gegen die Führungskulissen gedrückt werden und dadurch in engem mindestens reibschlüssigem Kontakt mit denselben stehen, sodass die Verriegelung nicht ohne beträchtlichen Kraftaufwand gelöst werden kann.

Diese Aufgabe wird durch die Merkmale im Kennzeichen des Anspruchs 1 gelöst. Durch die windungs- oder bogenförmige Ausbildung der Arme wird dabei erreicht, dass ihre Länge und damit ihre elastische Nachgiebigkeit unter Beibehaltung eines verhältnismässig grossen Querschnitts und damit ohne Beeinträchtigung der Robustheit der Verriegelungsvorrichtung gesteigert wird. Dadurch ist ein verhältnismässig grosser Deformationsweg der Armenden möglich, sodass dieselben über eine längere Strecke mit den Führungskulissen in reibschlüssigem Kontakt stehen können. Die Gefahr eines unbeabsichtigten Entriegelns wird dadurch verringert.

Die Erfindung ist in der Zeichnung in einigen Ausführungsbeispielen dargestellt und nachfolgend beschrieben. Es zeigen:
- Fig. 1: einen Vertikalschnitt eines in Rahmen gelagerten Deckels, der durch eine Verriegelungsvorrichtung festgehalten ist, wobei die Nebenfigur b) das Einrasten der Arme der Verriegelungsvorrichtung in der Schliessstellung zeigt,
- Fig. 2: einen Vertikalschnitt eines in einem Rahmen gelagerten Deckels, welcher durch mehrere Verriegelungseinrichtungen gemäss Fig. 3 festgehalten ist,
- Fig. 3: einen Vertikalschnitt eines in einem Rahmen gelagerten Deckels, welcher durch eine dritte Ausführungsform einer Verriegelungsvorrichtung festgehalten ist, wobei in der Nebenfigur c) eine Einrastvorrichtung für die Arme in der Schliessstellung der Verriegelungsvorrichtung dargestellt ist und
- Fig. 4: eine schematische Darstellung von Varianten der ersten, zweiten und dritten Ausführungsform einer Verriegelungsvorrichtung.

Die Erfindung geht von der Ueberlegung aus, dass die Verriegelungsvorrichtung derart ausgebildet sein soll, dass an ihr eine elastische Verformung und damit eine Vorspannkraft erzeugt werden kann, so dass der zu halternde Teil nicht nur formschlüssig in seiner Lagerung gehalten, sondern auch mit einer Vorspannkraft auf seine Lagerung gepresst werden kann. In Fig. 1 ist eine erste Ausführungsform einer Verriegelungsvorrichtung dargestellt. Ueber einer Oeffnung (nicht dargestellt) ist ein Rahmen 1 als Abschluss der Oeffnung angeordnet, in welchen ein Deckel 2 eingesetzt ist. Der Deckel 2 ist auf einem Innenflansch 3 des Rahmens 1 abgestützt. Der Rahmen 1 und der Deckel 2 fluchten auf der Oberseite 4, welche auch gewöhnlich das Niveau eines Bodens (nicht dargestellt) bildet, in welchem der Rahmen 1 mit dem Deckel 2 eingebaut ist.

Im Zentrum des Deckels 2, der eine beliebige Form, z.B. Kreisform, Polygonform, Rechteckform oder Ovalform aufweisen kann, ist eine Bohrung 5 angeordnet, die auf der Oberseite des Deckels in eine erweiterte Bohrungspartie 6 übergeht, wobei zwischen der Bohrung 5 und der erweiterten Bohrungspartie 6 eine kreisringförmige Schulter 7 gebildet wird.

Zum Festhalten des Deckels 2 im Rahmen 1 dient eine Verriegelungsvorrichtung 10. Die Verriegelungsvorrichtung 10 weist ein Schliessglied 11 auf, das sich aus zwei Armen 12 zusammensetzt. Es können auch mehr als zwei Arme 12, z.B. drei oder vier, verwendet werden, welche mit dem einen Ende an einer Verbindungsstelle zusammenstossen und fest miteinander verbunden sind. An der Verbindungsstelle ist ein Lagerungsstab 14 mit den Armen 12 fest verbunden, der im wesentlichen senkrecht zu den Armen 12 verläuft. Am freien Ende des Lagerungsstabes 14 ist eine Lagerungs- und Betätigungsvorrichtung 15 angeordnet, welcher als Kopf 16 ausgebildet ist. Der Kopf 16 weist beispielsweise eine Sechskantform auf, auf welche ein Sechskant-Schlüssel aufgesetzt werden kann, mit welchem die Verriegelungsvorrichtung 10 gedreht werden kann. Der Kopf 16 ist auf seiner Unterseite als Lagerfläche 17 ausgebildet, die sich auf der Schulter 7 zwischen der Bohrung 5 und der erweiterten Bohrungspartie 6 befindet.

Die Arme 12 weisen die Form einer Windung auf, ihre Enden werden an der Führungskulisse 20 des Innenflansches 3 geführt. Die Führungskulisse 20 ist als eine innenumfangseitige Ringfläche mit einem kleinerwerdenden Durchmesser ausgebildet. Dies bedeutet, dass beim Drehen der Verriegelungsvorrichtung 10 in ihre Schliesslage die Arme 12 des Schliessgliedes 11 zusammengedrückt und dadurch elastisch verformt werden. In der Verriegelungsvorrichtung 10 entsteht eine Vorspannung, mit welcher der Deckel 2 im Rahmen 1 gehalten wird. In der Endstellung, d.h. in der Schliessstellung der Verriegelungsvorrichtung rasten die Arme 12 in eine Rastausnehmung 22 ein, siehe die Nebenfigur b) von Fig. 1.

Eine zweite Ausführungsform 35 einer Verriegelungsvorrichtung ist in Fig. 3 dargestellt. Ihre Arme 34 sind im Gegensatz zu den Armen 12 in Fig. 1 bogenförmig ausgebildet und werden an einer Führungskulisse 40 geführt. In diesem Fall ist die Führungskulisse 40 so ausgebildet, dass einerseits ein Zusammenpressen der Arme 34 wie bei der Ausführungsform nach Fig. 1 und andererseits eine elastische Biegeverformung stattfindet. Auch bei der Ausführungsform nach Fig. 3 ist eine solche Rastausnehmung 38 vorgesehen, siehe die Nebenfigur c) von Fig. 3. Die Rastausnehmungen 22, 38 der Verriegelungsvorrichtungen nach Fig. 1 und 3 haben den Zweck, die Arme 12, und 34 nicht nur in einem Reibschluss, sondern auch in einem Formschluss zu halten, so dass das Entfernen der Verriegelungsvorrichtung aus der Schliessstellung einer gewissen Kraftanstrengung bedarf.

In Fig. 2 ist eine Anordnung von zwei Verriegelungsvorrichtungen 35 entsprechend Fig. 3 dargestellt. Der Deckel 2 weist hierbei eine solche Grösse auf, dass die Anwendung einer einzigen Verriegelungsvorrichtung wie bei kleineren Oeffnungen nach Fig. 1 und 3 unzweckmäßig wäre, da sie massiver ausgeführt werden müsste und deshalb einen grösseren Materialaufwand benötigen würde.

Anstelle der in Fig. 2 verwendeten Verriegelungsvorrichtungen 35 können auch Verriegelungsvorrichtungen 12 verwendet werden. Allerdings müssen dann auch die entsprechenden Führungskulissen 20 anstelle der Führungskulissen 40 verwendet werden.

In allen Figuren ist der Lagerungsstab 14 mit der Lagerungs- und Betätigungsvorrichtung 15 dargestellt worden. Dies ist nicht erforderlich, sondern es könnten beispielsweise verschiedene Köpfe 16 verwendet werden, die anstelle des Aussensechskantes einen Innensechskant, einen Kreuzschlitz, einen einfachen Schraubenzieherschlitz oder einen Vierkant aufweisen könnten, siehe die Nebenfigur d) zu Fig. 4.

Auch könnten bei den Verriegelungsvorrichtungen 10 und 35 die gewundenen bzw. gebogenen Arme 12 bzw. 34 in eine Horizontalebene gelegt werden, ohne dass sich dadurch die Funktion der Verriegelungsvorrichtung 35 ändern würde. Es ist jedoch zweckmässig, bei der Verlegung der gebogenen Arme in eine Horizontalebene die Arme so anzuordnen, dass sie eine S-Form bilden, siehe Fig. 4.

Selbstverständlich ist es auch möglich, den Querschnitt der Arme verschieden auszubilden, beispielsweise rund, rechteckig, quadratisch oder polygonal. Diese verschiedenen Varianten sind in der Nebenfigur e) zu Fig. 4 dargestellt.

## Patentansprüche

1. Rahmen (1) und in demselben abgestützter Deckel (2) oder Rost mit mindestens einer Verriegelungsvorrichtung (10; 35), welche ein in den Deckel (2) oder Rost eingesetztes Schliessglied (11) umfasst mit mindestens zwei Armen (12; 34), die mit einem drehbar im Deckel (2) oder Rost gelagerten Lagerungsstab (14), der einen Betätigungskopf (16) mit einer gegen eine am Deckel (2) oder Rost vorgesehene Schulter (7) abgestützten Lagerfläche (17) aufweist, verbunden sind sowie mindestens zwei Führungskulissen (20; 40) am Rahmen (1) zum Eingriff von Armen (12; 34) zwecks formschlüssiger Halterung des Deckels (2) oder Rostes in demselben, **dadurch gekennzeichnet**, **dass** die Arme (12; 34) jeweils die Form einer Windung oder eines Bogens aufweisen und Arme (12; 34) und Führungskulissen (20; 40) derart aufeinander abgestimmt sind, dass ein Arm (12; 34) durch den Eingriff in eine Führungskulisse (20; 40) elastisch deformiert wird.

2. Rahmen (1) und Deckel (2) oder Rost nach Anspruch 1, **dadurch gekennzeichnet, dass** für jeden Arm (12; 34) einer Verriegelungsvorrichtung eine Führungskulisse (20; 40) am Rahmen (1) oder am Deckel (2) oder Rost vorgesehen ist.

3. Rahmen (1) und Deckel (2) oder Rost nach Anspruch 1 oder 2, **dadurch gekennzeichnet, dass** die von einem Arm (12; 34) gebildete Windung bzw. der Bogen in einer horizontalen oder vertikalen Ebene liegt.

4. Rahmen (1) und Deckel (2) oder Rost nach Anspruch 3, **dadurch gekennzeichnet, dass** die Arme (34) als Bogen und die Führungskulissen (40) als nach unten weisende, in Umfangsrichtung abfallende Flanken (21) zur Kontaktierung der Armenden ausgebildet sind.

5. Rahmen (1) und Deckel (2) oder Rost nach Anspruch 3, **dadurch gekennzeichnet, dass** die Arme (34) als Bogen in einer vertikalen Ebene und die Führungskulissen (40) als schräg nach unten und innen weisende, in Umfangsrichtung abfallende Flanken ausgebildet sind.

6. Rahmen (1) und Deckel (2) oder Rost nach Anspruch 3, **dadurch gekennzeichnet, dass** die Arme (12) windungsförmig und die Führungskulissen (20) als nach innen weisende Ringflächensektoren mit in Umfangsrichtung abnehmenden Durchmessern ausgebildet sind.

7. Rahmen (1) und Deckel (2) oder Rost nach einem der Ansprüche 1 bis 6, **dadurch gekennzeichnet, dass** die Führungskulissen (20; 40) am Ende eine Rastausnehmung (22; 38) aufweisen, in welche die Armenden federnd einrasten können.

## Claims

1. Frame (1) and cover (2) or grating supported in the same, having at least one locking arrangement (10; 35) comprising a closing element (11) which is inserted into the cover (2) or grating, the closing element having at least two arms (12; 34) connected with a bearing bar (14) which is rotatably mounted in the cover (2) or grating and has an actuating head (16) with a bearing face (17) supported against a shoulder (7) provided on the cover (2) or grating, and also having at least two guiding slots (20; 40) on the frame (1) for the engagement of the arms (12; 34) for the purpose of supporting the cover (2) or grating in said frame in a form-locking manner, characterised in that the arms (12; 34) each have the form of a loop or an arc, and the arms (12; 34) and guiding slots (20; 40) are coordinated with each other in such a way that an arm (12; 34) is elastically deformed as a result of the engagement into a guiding slots (20; 40).

2. Frame (1) and cover (2) or grating according to claim 1, characterised in that a guiding slot (20; 40) is provided on the frame (1) or on the cover (2) or grating for each arm (12; 34) of a locking arrangement.

3. Frame (1) and cover (2) or grating according to claim 1 or 2, characterised in that the loop or the arc, respectively, formed by an arm (12; 34), lies in a horizontal or vertical plane.

4. Frame (1) and cover (2) or grating according to claim 3, characterised in that the arms (34) are formed as arcs and the guiding slots (40) are formed as flanks (21), which are directed downwardly and drop away in the circumferential direction, for contacting the arm ends.

5. Frame (1) and cover (2) or grating according to claim 3, characterised in that the arms (34) are formed as arcs in a vertical plane and the guiding channels (40) are formed as flanks which are directed obliquely downwards and inwards and drop away in the circumferential direction.

6. Frame (1) and cover (2) or grating according to claim 3, characterised in that the arms (12) are formed in the shape of a loop and the guiding channels (20) are formed as ring surface sectors which are directed inwardly with diameters which decrease in the circumferential direction.

7. Frame (1) and cover (2) or grating according to one of the claims 1 to 6, characterised in that the guiding slots (20; 40) have at the end a stop recess (22; 38) into which the arm ends can engage in a resilient manner.

## Revendications

1. Cadre (1) et couvercle (2) ou grille prenant appui sur celui-ci, comportant au moins un dispositif de verrouillage (10, 35), qui comprend un organe de fermeture (11), qui est encastré dans le couvercle (2) ou grille et qui comporte au moins deux bras (12, 34), qui sont reliés à une barre de positionnement (14), qui est logée, de manière rotative, dans le couvercle (2) ou grille, et qui présente une tête d'actionnement (16) munie d'une surface d'appui (17) reposant sur un épaulement (7) prévu sur le couvercle (2) ou grille, ainsi qu'au moins deux coulisses de guidage (20, 40) sur le cadre (1) pour l'encliquetage des bras (12, 34) afin de maintenir, par blocage, le couvercle (2) ou grille dans celui-ci, caractérisés en ce que les bras (12, 34) présentent une forme sinueuse ou arquée et les bras (12, 34) et les coulisses de guidage (20, 40) sont adaptée l'un à l'autre de sorte qu'un bras (12, 34) subit une déformation élastique par enclenchement dans une coulisse de guidage (20, 40).

2. Cadre (1) et couvercle (2) ou grille selon le revendication 1, caractérisés en ce que, pour chaque bras (12, 34) d'un dispositif de verrouillage, est prévue une coulisse de guidage (20, 40) sur le cadre (1) ou le couvercle (2) ou grille.

3. Cadre (1) et couvercle (2) ou grille selon la revendication 1 ou 2, caractérisés en ce que le sinuosité ou l'arc formé par un bras (12, 34) repose dans un plan vertical ou horizontal.

4. Cadre (1) et couvercle (2) ou grille selon la revendication 3, caractérisés en ce que les bras (34) sont conçus comme un arc et les coulisses de guidage (40) sont conçues comme des flancs inclinés vers la périphérie, tournés vers le bas, afin d'entrer en contact avec les extrémités des bras.

5. Cadre (1) et couvercle (2) ou grille selon la revendication 3, caractérisés en ce que les bras (34) sont conçus dans un plan vertical comme des arcs et les coulisses de guidage (40) comme des flancs inclinés vers la périphérie tournés vers l'intérieur de manière oblique vers le bas.

6. Cadre (1) et couvercle (2) ou grille selon la revendication 3, caractérisés en ce que les bras (12) sont conçus de forme sinueuse et les coulisses de guidage (20) sont conçues comme des secteurs annulaires tournés vers l'intérieur dont le diamètre décroît vers la périphérie.

7. Cadre (1) et couvercle (2) ou grille selon l'une des revendications 1 à 6, caractérisés en ce que les coulisses de guidage (20, 40) présentent, à l'extrémité, une encoche (22, 38) dans laquelle peuvent s'encliqueter, de manière élastique, les extrémités des bras.
